# EUROPÄISCHE PATENTSCHRIFT

(11) **EP 1 512 342 B1**
(45) Veröffentlichungstag und Bekanntmachung des Hinweises auf die Patenterteilung: **18.04.2007**
(21) Anmeldenummer: 04020233.5
(22) Anmeldetag: 26.08.2004
(51) Int. Cl.: A47B 31/00

(54) **Vorrichtung zur Ablage und zum Transport von Gegenständen**
Device for supporting and for transporting of items
Moyens pour supporter et pour transporter d'objets

(30) Priorität: 03.09.2003 DE 20313623 U
(43) Veröffentlichungstag der Anmeldung: 09.03.2005
(73) Patentinhaber: Gebr. vom Braucke GmbH & Co. KG, 33739 Bielefeld (DE)
(72) Erfinder: vom Braucke, Gregor, 33613 Bielefeld (DE); vom Braucke, Marcus, 32602 Vlotho (DE)
(74) Vertreter: Strauss, Hans-Jochen

(56) Entgegenhaltungen:
- GB-A- 361 781
- GB-A- 520 617
- US-A- 5 438 938

## Beschreibung

Die Erfindung betrifft eine Vorrichtung zur Ablage und zum Transport von Gegenständen mit mindestens zwei vertikal beabstandeten Ablageplatten, insbesondere als Beistelltisch oder als Ablage für Akten, Werkzeuge oder Einbauteile, wobei zumindest die oberste der Ablageplatten am oberen Ende von drei oder vier Beinen angeordnet ist, und die zweite oder die weiteren Ablageplatten an den Ecken Einnehmungen für die Beine aufweisen, die aus Beinstücken so zusammengesetzt sind, dass die korrespondierenden Beinstücke fluchten und die Köpfe der jeweils unteren Beinstücke und die Füße der jeweils oberen Beinstücke zur Bildung einer lösbaren Verbindung paarweise ineinander verbindbar sind.

Vorrichtungen dieser Art mit in zumindest zwei Ebenen mit Abstand voneinander angeordneten Ablageplatten sind in vielen Ausführungsformen, beispielsweise als Aktenböcke auf denen insbesondere Akten abgelegt werden können, bekannt. Diese Vorrichtungen können auch als Werkstattablagen für Werkzeuge und Zubehörteile, als Beistell- oder Serviertische für Geschirr o. dgl. eingesetzt werden. Diese Vorrichtungen weisen zwei im Abstand voneinander angeordnete, von durchgehenden Beinen getragene Ablageplatten auf, bei denen die Ablageplatten über fluchtende Beine fest miteinander verbunden sind. Dabei können an den Füßen der Beine der unteren Ablageplatte auch Rollen vorgesehen sein, auf denen die Vorrichtung verfahren werden kann. Für das Verfahren ist es nachteilig, dass diese übereinander gesetzten Ablageplatten entweder fest miteinander verbunden sind, oder die Verbindung ohne weiteres voneinander lösbar ist, so dass die Mobilität der Vorrichtung, insbesondere beim Überwinden von Schwellen oder Stufen - etwa im Terrassen- oder Gartenbereich - in Frage gestellt ist. Die US 5,438,938 beschreibt eine solche Vorrichtung.
Weiter beschreibt die GB 361 781 einen Servierwagen, dessen Beine aus einer oberen Verschlusskappe, einen Mittelstück und einen Fußstück bestehen, die mittels Schrauben zwar fest, jedoch lösbar miteinander verbunden sind. Diese korrespondierenden Beinstücke sind fluchtend so zusammengesetzt, dass die Köpfe der jeweils unteren Beinstücke und die Füße der jeweils oberen Beinstücke zur Bildung einer leicht lösbaren Verbindung paarweise ineinander steckbar sind, wobei die fluchtenden Beinstücke die jeweiligen Ablageplatte an den Verbindungsstellen durchsetzen.

Daraus ergibt sich das dieser Erfindung zugrunde liegende technische Problem, unter Überwindung der Nachteile eine gattungsgemäße Vorrichtung vorzuschlagen, die mobil ist, die darüber hinaus wirtschaftlich herstellbar. einfach handhabbar und sicher einsetzbar sein soll.

Diese Problemstellung wird für eine gattungsgemäße Vorrichtung durch die kennzeichnenden Merkmale des unabhängigen Hauptanspruchs gelöst: vorteilhafte Weiterbildungen oder bevorzugte Ausführungsformen beschreiben die abhängigen Unteransprüche.

Um die Breite der Anwendung zu vergrößern, sind die Beine aus Beinstücken zusammengesetzt, wobei an den Köpfen von jeweils drei oder vier Beinstücken eine Ablageplatte angeordnet ist. Dabei sind die Köpfe der jeweils unteren Beinstücke und die Füße der jeweils zugeordneten oberen Beinstücke lösbar miteinander verbindbar. Dadurch können die Ablageplatten voneinander getrennt und separat benutzt werden. Vorteilhaft sind die Köpfe und Füße der einander zugeordneten Beinstücke zur Bildung einer leicht lösbaren Verbindung ineinander steckbar, wobei vorzugsweise jedes der Paare Kopf/Fuß der einander zugeordneten Beinstücke an dem einen Ende eine Nase und an dem anderen Ende eine Hülse aufweist, in die eine der Nasen mit Formschluss einführbar ist. Der Sitz kann durch eine konische Ausbildung von Beinstück und Hülse so verbessert werden, dass ein durch im Gebrauch entstehende Maßdifferenzen bedingter, unsicherer Sitz ausgeschlossen wird. Vorteilhaft sind die Hülse am Fuß des Beinstücks und die Nase am Kopf des Beinstücks angeordnet; vorteilhaft ist weiter, wenn die Verbindung der Beinstücke zumindest eine der lösbaren Verbindungen gegen unbeabsichtigtes Lösen gesperrt ist.

In einer Ausbildung wirken die Verriegelungsmittel formschlüssig zusammen, wobei vorzugsweise die Hülse des einen Endes eines Beinstückes mit einer Wipptaste mit Rastnase und die Nase an dem anderen Ende eines Beinstückes mit einer Rastvertiefung oder mit einem selbstrastenden Kugelgesperre zwischen Hülse und Nase versehen sind. In einer weiteren Ausbildung ist die Hülse des einen Beinstückes als Drehhülse ausgebildet. so dass diese mit der dazu korrespondierenden Nase eines anderen Beinstückes als Drehbajonett zusammenwirkt, wobei Drehhülse und Nase mit einander entsprechenden Aus- oder Einnehmungen versehen sind.

In einer alternativen Ausbildung wirken die Verriegelungsmittel kraftschlüssig zusammen, wobei vorzugsweise die Hülse geschlitzt und mit Mitteln zum Zusammenziehen und/oder die Nase geschlitzt und mit Mitteln zum Aufspreizen versehen sind, wodurch der die Verbindung sichernde Kraftschluss erreicht wird.

Als Ablageplatten sind dabei undurchsichtige Holz-, Metall-Kunststoff- oder Glasplatten vorgesehen. In alternativer Ausbildung ist als Ablageplatte eine durchsichtige Kunststoff- oder Glasplatte vorgesehen. Vorteilhaft für die Anwendung im Garten- bzw. Terrassenbereich ist es, wenn die Ablageplatte als durchbrochene Platte ausgebildet ist.

Bei einer bevorzugten Ausbildung ist die in der Hülse eingeführte Nase eines der Beinstücke mit zwischen beiden vorgesehenen Verriegelungsmitteln festsetzbar. Dabei ist es vorteilhaft, wenn die Nasen und die Hülsen zumindest zwei Schrägflächen aufweisen. Mit dieser Ausbildung wird ein mit zunehmender Belastung progressiver Sitz erreicht, was insbesondere für Werkstatttische oder Aktenböcke vorteilhaft ist.

In einer vorteilhaften Weiterbildung weisen Fuß sowie Kopf des Beinstücks zumindest eines der Beine Verriegelungs-Mittel auf, die der Sicherung der an sich leicht lösbaren Steckverbindung dienen. Dadurch sind die zu Beinen fluchtend ineinander gesteckten Beinstücke so verriegelt, dass ein Abnehmen erst nach Lösen dieser Verriegelung möglich wird. So kann die Vorrichtung mit übereinander gesetzten Ablageplatten auch von der oberen Ablageplatte her angehoben werden. Vorteilhaft sind diese Verriegelungsmittel an zumindest den Beinstücken eines weiteren Beines vorgesehen. Die Verriegelungsmittel werden bevorzugt entweder paarweise nebeneinander oder diagonal gegenüberliegend angeordnet. Dabei versteht es sich von selbst, dass alle Beinstücke jedes der Beine Verriegelungsmittel aufweisen kann, so dass zum einen alle Beine lösbar verriegelbar sind, und zum anderen die aufsetzbaren Ablageplatten auch gewendet aufgesetzt werden können.

Die Füße der unteren Ablageplatte sind zum Abdecken der Hülse mit einem in diese einsetzbaren Stopfen versehen, der vorzugsweise zumindest an einem der Füße der Beinstücke als Stellfuß ausgebildet ist. Somit kann die Vorrichtung bei Boden-Unebenheiten ausgerichtet werden. Um eine verfahrbare Vorrichtung zu erhalten, sind die untersten Füße der Beinstücke mit in deren Hülsen einsetzbare, vorzugsweise als nachlaufend ausgebildete Schwenkrollen versehen.

Bei einer vorteilhaften Weiterbildung ist die Nase als in das als Hohlprofil ausgebildete Bein einsetzbares Knotenstück ausgebildet, an das der seitlich abstehende Plattenträger als Halter für die Ablageplatte angesetzt oder angeformt ist. Solche Knotenstücke erlauben eine rationelle Fertigung der Vorrichtungen, auch wenn der vertikale Abstand der Ablageplatten voneinander unterschiedlich sein soll. Es versteht sich dabei von selbst, dass das Knotenstück auch an das korrespondierende Bein-Ende angeformt sein kann. Das Knotenstück mit Plattenträger ist als einstückiges Metall-Druckgussstück oder in alternativer Ausführung als einstückiges Kunststoff-Spritzgussstück ausgebildet. Zum Abdecken des Knotenstücks am Kopfende der Füße der obersten der Ablageplatte oder einer freistehenden Ablageplatte ist eine Passkappe vorgesehen. Ebenfalls vorteilhaft ist es, wenn die Verriegelungsmittel als einsetzbare Rastmittel, ausgebildet als Rasteinsatz in die Füße der Beinstücke einsetzbar sind. Ein sicherer Sitz wird durch Formschluss erreicht, der durch konische Ausbildung von Rasteinsatz und Fuß der Beinstücke noch verbessert wird, was einen sicheren, wackelfreien Sitz gewährleistet. Auf diese Weise können die Beine als Rohr beliebigen Querschnitts ausgebildet sein, der Fuß des Beinstücks wird durch Einsetzen des Rasteinsatzes gebildet, der Kopf des Beinstücks durch Einsetzen des Knotenstückes.

Die an dem Knotenstück seitlich angesetzten Plattenträger sind als Halter für eine Ablageplatte ausgebildet, die seitlich der Beine im Abstand von deren Kopf angeordnet sind. Als Plattenträger sind in einer vorteilhaften Ausbildung Teller vorgesehen, auf die der Rand der Ablageplatte abgestützt ist. Zur Sicherung der abgestützten Ablageplatte weisen der Teller des Plattenträgers und der abgestützte Endbereich der Ablageplatte eine Öffnung und einen in diese Öffnung eingreifenden Vorsprung auf. Vorteilhaft ist dieser Vorsprung an der Unterseite der Ablageplatte angeordnet, während der Plattenträger die diesen Vorsprung aufnehmende Öffnung aufweist. In einer alternativen Ausbildung ist der Plattenträger als Plattenklemmen ausgebildet, die den Rand der Ablageplatte umgreifen. Vorteilhaft ist es, wenn die Ablageplatte als von den Plattenträgern abnehmbar ausgebildet und als Tablett verwendbar ist.

Zur besseren Handhabbarkeit ist zumindest eine der Ablageplatten mit zumindest einem Griffelement an einer der Seiten versehen. Vorteilhaft weisen dazu in einer der Ausführungsformen die untere und/oder die obere der Ablageplatten an zwei einander gegenüberliegenden Seiten, vorzugsweise an den Schmalseiten, randständige Griffelemente auf. Diese Griffelemente erleichtern das Handhaben der Vorrichtung, die sich damit besser fassen und verschieben lässt, weiter ist ein einfaches Anheben der Vorrichtung etwa beim Überfahren von Schwellen oder anderen Boden-Unebenheiten sowie ein Abheben einer oberen Ablageplatte möglich. Vorteilhaft ist es, wenn die korrespondierenden Seiten der Ablageplatte mit Einnehmungen versehen sind, zur Anordnung der randständigen Griffelemente, die als diese Einnehmung querende Griffstangen ausgebildet sind. Alternativ sind die Griffelemente als aufsteckbare Kunststoff-Teile ausgebildet. Damit wird zum einen die Montage vereinfacht, zum anderen lassen sich die Griffelemente auch wieder abnehmen, so dass die Ablageplatte - gleichgültig ob untere oder obere Ablageplatte - auch ohne Griffelemente benutzt werden kann. Bei einer vorteilhaften Weiterbildung ist die Ablageplatte von den Plattenträgern abnehmbar ausgebildet und als Tablett verwendbar.

Die Erfindung wird an Hand der in den Figuren 1 bis 12 dargestellten Ausführungsformen beispielhaft näher beschrieben; dabei zeigen:
- Fig. 1:: Vorrichtung mit unterer und oberer Ablageplatte (perspektivisches Schema):
- Fig. 2:: Bein mit Nase und Hülse;
- Fig. 3:: Verriegelungsmittel,
Fig. 3a: Formschlüssige Verriegelungsmittel,
Fig. 3b: Kraftschlüssige Verriegelungsmittel;
- Fig. 4:: Einzelheit Knotenstück mit Beinstück (abgebrochen);
- Fig. 5:: Einzelheit Knotenstück mit aufgesetztem Bein und mit Wipptaste als Verriegelungsmittel (teil-geschnitten);
- Fig. 6:: Einzelheit Verriegelungsmittel nach Fig. 4 (Schnitt),
Fig. 6a: Schnitt, Wipptaste gesperrt,
Fig. 6b: Schnitt, Wipptaste entsperrt;
- Fig. 7:: Knotenstück mit Auflagearm und auf Plattenteller aufliegender Ablageplatte (Ausschnitt, persp. Ansicht);
- Fig. 8:: Einzelheit Auflagearm mit Plattenteller und aufgelegter Ablageplatte (Seitansicht):
- Fig. 9:: Einzelheit Plattenträger als Klemmhalter mit Ablageplatte (Seitansicht);
- Fig. 10:: Einzelheit Ablageplatte mit Grifföffnung;
- Fig. 11:: Einzelheit Ablageplatte mit Griffeinnehmung;
- Fig. 12:: Einzelheit Ablageplatte mit aufgesetztem Griffstück.

Fig. 1 zeigt eine Vorrichtung 1 zur Ablage und zum Transport von Gegenständen mit zwei Ablageplatten 2. Diese Ablageplatte 2 sind voneinander sowie von ihrer Aufstandfläche durch Beine 4 - in der Darstellung der Figur 1 vier Beine 4 - in einem Abstand gehalten. Diese Beine sind von Beinstücken 5 gebildet, an deren Stoßstellen die Ablageplatten 2 angeordnet sind. An den Stoßstellen der Beinstücke 5 liegt der Fuß 7 eines oberen angesetzten gegen den Kopf 6 eines darunter fluchtend angeordneten Beinstückes 5. Die an den Stoßstellen zusammengefügten Beine 4 sind zumindest an einer dieser Stoßstellen mit Verriegelungsmittel versehen, die ein unbeabsichtigtes Lösen verhindern.

In den Figuren 3 sind beispielhaft Verrieglungsmittel dargestellt, die formschlüssig bzw. kraftschlüssig zusammenwirken. Die Fig. 3a zeigt ein Drehbajonett; dazu ist der Kopf 6 des unteren Fußes mit einer Aufnahmehülse 36 versehen, die als Drehhülse ausgebildet ist. Der Fuß 7 des darüber befindlichen Beinteils weist eine Stecknase 37 mit einem seitlich abstehenden Verriegelungsstift 37.1 auf. Wird dieser in den Schlitz 36.1 der Aufnahmehülse 36 eingeführt und diese verdreht, ist diese Verbindung gegen unbeabsichtigtes Lösen gesichert. Die Fig. 3b zeigt eine kraftschlüssig gesicherte Verbindung. Die als am Kopf 6 des unteren Fußteils vorgesehene Aufnahmehülse 38 ist als glatte Steckhülse ausgebildet, in die die Schlitznase 39 eingesetzt wird. Diese weist einen Nasenschlitz 39.1 auf, der das Spreizen der Schlitznase 39 erlaubt. Eine in der Schlitznase 39 angeordnete Spreizfeder sorgt dafür, dass die Schlitznase 39 gespreizt wird und so - eingesetzt in die Aufnahmehülse 38 - mit Kraftschluss in dieser gehalten ist.

In der Darstellung der Figur 1 sind an den Köpfen 6 der Beinstücke 5 Plattenträger 15 vorgesehen, die die Ablageplatten 2 halten. Diese Ablageplatten 2 sind dabei mit Einnehmungen 3 versehen, so dass die Beinstücke 5 fluchtend zu Beinen 4 zusammengefügt werden können.

In den Fuß der - wie in Fig. 2 - 6 dargestellt - als Rohre ausgebildeten Beinstücke 5 sind Verriegelungseinsätze 20 eingesetzt, während der Kopf 6 des Beinstücks 5 das Knotenstück 10 aufnimmt, das mit dem Plattenträger 15 verbunden ist. Das Knotenstück 10 besteht aus dem Mittelstück 11, an das ein Passstück 12 angesetzt ist, das zum Kopf 6 des darunter angeordneten Beinstücks 5 hin gerichtet in diesen formschlüssig einführbar ist - wie in Fig. 4 kurz gestrichelt angedeutet. Zum Fuß 7 des Beinstücks 5 des darüber angeordneten Beinstücks 5 hin ist eine Nase 13 angesetzt, die in die Hülse am Fuß 7 des darüber angeordneten Beinstücks 5 einführbar ist - in Fig. 4 lang gestrichelt angedeutet. Diese Nase 13 ist mit einer Rastvertiefung 14 versehen, die mit einer Rastnase der Verriegelungseinsätze 20, zusammenwirkt.

Weiter ist das Mittelstück 11 mit einem Plattenträger 15 versehen, der aus einem an das Mittelstück 11 angesetzten Trägerarm 16 besteht, dessen freies Ende einen Plattenauflageteller 17.1 aufweist, auf das der Eckbereich der Ablageplatte 2 aufliegt. Als vorstehende Stopfen ausgebildete Plattenhalter 18, die in entsprechende Rücksprünge an der Unterseite der Ablageplatte 2 eingreifen, sorgen für eine sichere Lage dieser Ablageplatte, wobei diese an der Unterseite auch einen Stopfen aufweisen kann, der in die - hier zentrale - Ausnehmung 19 des Plattenauflagetellers 17.1 eingreifend, diese Sicherung übernehmen kann.

Das in den Fuß 7 eines Beinstücks 5 eingesetzte Verriegelungsmittel weist einen Riegeleinsatz 20 auf, der - wie in Fig. 4 kurz gestrichelt angedeutet - mittels Passstegen 20.1 formschlüssig in diesen Fuß 7 eingesetzt ist und mit seinem Abschlussflansch 20.2 das Beinstück 5 abschließt. Dieser Riegeleinsatz 20 ist mit einer zentralen Hülse 21 versehen, die die Nase 13 des Knotenstücks 10 mit Formschluss aufnimmt, wozu sowohl die Hülse 21 wie auch die Nase 13 mit miteinander zusammenwirkenden konischen Flächen versehen sind. Der Riegeleinsatz 20 weist eine Wipptaste 25 mit seitlichen Achsstummel 26 auf, die von beidseits in die Seitenwandungen des Riegeleinsatzes 20 eingeformten Achslagerungen 22 aufgenommen werden. Eine Haltefeder 23 hält die Wipptaste 25 zumindest in der Stellung "verriegelt". Dazu wirkt die Feder 23 mit einer Rückstellnase 28 so zusammen, dass bei Betätigung der Wipptaste 25 die Rückstellnase 28 die Feder 23 anhebt, die nach Übergleiten der Rückstellnase 28 auf eine deren Schrägflächen wirkt und so die Stellung der Wipptaste 25 sichert. Dabei versteht es sich von selbst, dass diese Rückstellung auch so ausgebildet sein kann, dass die Wipptaste 25 sowohl in der Stellung "verriegelt" wie auch in der Stellung "entsperrt" bis zum Rückstellen verbleiben kann.

Bei dem in den Fuß 7 eines Beinstücks 5 eingesetzten Riegeleinsatz 20 greift die Wipptaste 25 durch eine Öffnung 7.1 in der Außenwandung des Rohres des Beinstücks 5 und ist so betätigbar. Für eine auf der Rückseite der Wipptaste 25 angeordnete Sperrnase 27 ist eine Ausnehmung 21.1 in der zentralen Hülse 21 vorgesehen, die mit der Rastvertiefung 14 in der Nase 13 so zusammenwirken kann, dass die Sperrnase 27 in gesperrter Stellung in diese Rastvertiefung eingreift, während sie beim Entsperren aus dieser ausgehoben ist.

Die Ablageplatten 2 in ihrer unterschiedlichen Ausgestaltung können als glatte Platten ausgebildet sein. Auch ist es möglich, dass die Ablageplatten 2 einen profilierten Rand 2.1 aufweisen, ebenso ist es möglich, dass der Rand der Ablageplatten 2 aufgebogen ist, damit auf der Ablageplatte 2 liegende Gegenstände beim Verschieben am Herunterfallen gehindert werden. Um diese Ablageplatten 2 im Bereich der Köpfe 6 der Beinstücke 5 zu halten, liegen diese mit ihren Eckbereichen auf einem Plattenauflageteller 17.1 auf; alternativ werden die Eckbereiche von Plattenklemmtellern 17.2 umfasst. Um bei der Auflage auf dem Plattenauflageteller 17.1 die Ablageplatte 2 zu fixieren, sind am Plattenauflageteller 17.1 Stopfen 18 vorgesehen, die in auf der Unterseite der Ablageplatte 2 vorgesehene, entsprechend ausgebildete und angeordnete Ausnehmungen eingreifen. Alternativ kann auch die Unterseite der Ablageplatte 2 einen Stopfen aufweisen, der in eine Ausnehmung der Plattenauflageteller 17.1, - hier als zentrale Ausnehmung 19 dargestellt - die Ablageplatten-Lage fixierend, eingreift.

Vorteilhaft ist es, wenn die Ablageplatte 2 - bevorzugt an den einander gegenüberliegenden Schmalseiten - ein Griffelement, wie in Fig. 10. 11 und 12 dargestellt, aufweist. Dieser Griff kann als einfaches Griffloch 31 ausgebildet sein, das ausgestanzt, eingeformt oder in einer beliebigen Weise ausgearbeitet wird. Alternativ dazu ist eine Griffeinnehmung 32, die mit einer Griffstange 33 abgeschlossen wird. Eine weitere Alternative besteht darin, ein Griffelement in Form einer Griffleiste 34 auf die Kante der Ablageplatte 2 aufzusetzen. Eine derartige Griffleiste 34 kann in einfacher Weise hergestellt werden, beispielsweise als ein Kunststoffprofil, das durch Extrusion geformt und entsprechend abgelängt wird. Diese so gebildete Griffleiste 34 aus Kunststoff kann mit der Ablageplatte 2 im Berührungsbereich verklebt oder verschweißt sein, um einem ungewollten Ablösen der Griffleiste 34 entgegen zu wirken.

## Patentansprüche

1. Vorrichtung (1) zur Ablage und zum Transport von Gegenständen mit mindestens zwei vertikal beabstandeten Ablageplatten (2), insbesondere als Beistelltisch oder als Ablage für Akten, Werkzeuge oder Einbauteile, wobei zumindest die oberste der Ablageplatten am oberen Ende von drei oder vier Beinen (4) angeordnet ist, und die zweite oder die weiteren Ablageplatten an den Ecken Einnehmungen (3) für die Beine aufweisen, die aus Beinstücken (5) so zusammengesetzt sind, dass die korrespondierenden Beinstücke (5) fluchten und die Köpfe (6) der jeweils unteren Beinstücke (5) und die Füße (7) der jeweils oberen Beinstücke (5) zur Bildung einer lösbaren Verbindung paarweise ineinander verbindbar sind, **dadurch gekennzeichnet, dass** die Beine (4) an ihren oberen Enden jeweils einen seitlich abstehenden Plattenträger (15) zur Aufnahme der Ablageplatten (2) aufweisen.

2. Vorrichtung nach Anspruch 1, **dadurch gekennzeichnet, dass** die leicht lösbare Verbindung der Beine (4) formschlüssig zusammengefügt ist.

3. Vorrichtung nach Anspruch 1 oder 2, **dadurch gekennzeichnet, dass** zumindest eines der Paare von Beinstücken (5) eines Beines (4) Verriegelungsmittel zur Sicherung der an sich lösbaren Verbindung aufweist, wobei vorzugsweise Verriegelungsmittel an den Füßen (7) und Köpfen (6) der Beinstücke (5) zumindest eines weiteren Beines (4) vorgesehen sind.

4. Vorrichtung nach Anspruch 3, **dadurch gekennzeichnet, dass** die Verriegelungsmittel als ein in den Fuß (7) eines der Beinstücke (5) einsetzbarer Rasteinsatz (20) ausgebildet sind, der mit einer in den Kopf (6) des zugeordneten der Beinstücke (5) eingesetzten Nase (13) zusammenwirkt, wobei vorzugsweise der Rasteinsatz (20) mit Formschluss in den Fuß (7) einsetzbar ist.

5. Vorrichtung nach Anspruch 3, **dadurch gekennzeichnet, dass** die Verriegelungsmittel formschlüssig zusammenwirken, wobei zwischen einer Hülse (21) und Nase (13) eine mit einer Rastvertiefung (14) zusammenwirkende Sperrnase (27) oder ein Kugelgesperre, oder ein mit einer als Drehhülse ausgebildeten Hülse versehener Drehbajonettverschluss vorgesehen ist, wobei die korrespondierend dazu ausgebildete Nase den zweiten Teil der Verriegelungsmittel bildet.

6. Vorrichtung nach Anspruch 3, **dadurch gekennzeichnet, dass** die Verriegelungsmittel kraftschlüssig zusammenwirken, wobei vorzugsweise die Hülse geschlitzt und mit Mitteln zum Zusammenziehen und/oder die Nase geschlitzt und mit Mitteln zum Spreizen versehen sind.

7. Vorrichtung nach einem der Ansprüche 4 bis 6, **dadurch gekennzeichnet, dass** die Nase (13) als in den als Hohlprofil ausgebildeten Kopf (6) des Beinstücks (5) einsetzbares Knotenstück (10) ausgebildet ist, das den seitlich abstehenden Plattenträger (15) aufweist.

8. Vorrichtung nach einem der Ansprüche 1 bis 7, **dadurch gekennzeichnet, dass** der Plattenträger (15) mit einem endständig angeordneten Plattenauflageteller (17.1) versehen ist, auf den der Rand der Ablageplatte abgestützt ist.

9. Vorrichtung nach Anspruch 8, **dadurch gekennzeichnet, dass** der Plattenauflageteller (17.1) zur Fixierung der aufgelegten Ablageplatte vorzugsweise eine Öffnung (19) aufweist, in die ein an der Unterseite der Ablageplatte (2) angeordneter Vorsprung eingreift, oder als endständig angeordneter Plattenklemmteller (17.2) ausgebildet ist, der den Rand der Ablageplatte umgreift.

10. Vorrichtung nach einem der Ansprüche 4 bis 9, **dadurch gekennzeichnet, dass** der Rasteinsatz (20) mit Passstegen (20.1) und Nasenaufnahme (21) und/oder das Knotenstück (10) mit Plattenträger (15) einstückig als Metall-Druckgussteil oder als Kunststoff-Spritzgussteil ausgebildet ist.

11. Vorrichtung nach einem der Ansprüche 1 bis 10, **dadurch gekennzeichnet, dass** eine der Ablageplatten (2) zumindest ein randständiges Griffelement, vorzugsweise zwei, an einander gegenüberliegenden Seiten, aufweisen, wobei vorzugsweise das randständige Griffelement von einem in die korrespondierende Seite der Ablageplatte (2) eingeformten Griffloch (31) oder von einer in die korrespondierende Seite der Ablageplatte (2) angeformten Einnehmung (32) gebildet ist, durch die eine Griffstange (33) geführt ist.

12. Vorrichtung nach einem der Ansprüche 1 bis 11, **dadurch gekennzeichnet, dass** die Füße (7) des untersten Beinstücks (5) eines Beines (4) zum Abdecken der Hülse mit einem in diese einsetzbaren Stopfen versehen sind, der vorzugsweise zumindest an einem der Beine (4) als Stellfuß ausgebildet ist.

13. Vorrichtung nach Anspruch 12. **dadurch gekennzeichnet, dass** die in die Füße (7) einzusetzenden Stopfen mit Rollen, vorzugsweise mit Schwenkrollenversehen sind.

## Claims

1. Device (1) comprising at least two shelves (2) spaced at a vertical distance for storage and transport of objects, especially as a side table or as a shelf unit for documents, tools or parts, wherein at least the upper shelf is disposed at the upper end of three or four legs (4), and the second or further shelves provide recesses (3) at their corners for the legs, which are composed of leg components (5) in such a manner that the corresponding leg components (5) are in alignment, and the heads (6) of the respectively lower leg components (5) and the feet (7) of the respectively upper leg components (5) can be connected to one another in pairs to form a detachable connection,
**characterised in that**
the legs (4) provide a laterally-projecting shelf mounting (15) at their respective upper ends for retaining the shelves (2).

2. Device according to claim 1,
**characterised in that**
the readily-detachable connection of the legs (4) is connected in a form-fit manner.

3. Device according to claim 1 or 2,
**characterised in that**
at least one of the pairs of leg components (5) of a leg (4) provides locking means for securing the per se detachable connection, wherein locking means are preferably provided at the feet (7) and heads (6) of the leg components (5) of at least one further leg (4).

4. Device according to claim 3,
**characterised in that**
the locking means are formed as a locking insert (20) capable of being inserted into the foot (7) of one of the leg components (5), which locking insert cooperates with a projection (13) fitted into the head (6) of the associated leg component (5), wherein the locking insert (20) can preferably be inserted into the foot (7) with a form-fit connection.

5. Device according to claim 3,
**characterised in that**
the locking means cooperate with one another in a form-fit manner, wherein a locking catch (27) cooperating with a locking recess (14) or a ball catch or a rotary bayonet connection provided with a sleeve designed as a rotary sleeve is provided respectively between a sleeve (21) and a projection (13), wherein the projection, designed to correspond to the latter, forms the second part of the locking means.

6. Device according to claim 3,
**characterised in that**
the locking means cooperate with one another in a force-fit manner, wherein the sleeve is preferably slotted and provided with means for tightening and/or the projection is slotted and provided with means for expansion.

7. Device according to any one of claims 4 to 6,
**characterised in that**
the projection (13) is designed as a nodal element (10) capable of being inserted into the head (6) of the leg component (5), which is formed as a hollow profile, which nodal element provides the laterally-projecting shelf mounting (15).

8. Device according to any one of claims 1 to 7,
**characterised in that**
the shelf mounting (15) is provided with a shelf-support plate (17.1) disposed at its end, upon which the edge of the shelf is supported.

9. Device according to claim 8,
**characterised in that**
the shelf-support plate (17.1) preferably provides an opening (19) for fixing the positioned shelf, into which a projection disposed on the underside of the shelf (2) engages; or is designed as a shelf-clamping plate (17.2) disposed at its end, which engages around the edge of the shelf.

10. Device according to any one of claims 4 to 9,
**characterised in that**
the locking insert (20) is designed with fitting webs (20.1) and a projection-receiver (21) and/or the nodal element (10) is designed in one piece with the shelf mounting (15) as a cast-metal part or an injection-moulded synthetic-material part.

11. Device according to any one of claims 1 to 10,
**characterised in that**
one of the shelves (2) provides at least one handle element disposed at the edge, preferably two handle elements disposed at opposite sides, wherein the handle element disposed at the edge is preferably formed by a handle opening (31) formed in the corresponding side of the shelf (2) or by a recess (32) formed in the corresponding side of the shelf (2), through which a handle bar (33) is guided.

12. Device according to any one of claims 1 to 11,
**characterised in that**
the feet (7) of the lowest leg component (5) of a leg (4) are provided with a cap capable of being inserted into the sleeve in order to cover the sleeve, which is preferably designed as an adjustable foot at least on one of the legs (4).

13. Device according to claim 12,
**characterised in that**
the caps to be inserted into the feet (7) are provided with castors, preferably swivelling castors.

## Revendications

1. Dispositif (1) pour le support et le transport d'objets, comportant au moins deux plaques de support (2) espacées verticalement, en particulier servant de desserte ou de support pour des dossiers, outils ou éléments encastrés, dans lequel au moins la plus haute des plaques de support est disposée sur l'extrémité supérieure de trois ou quatre pattes (4), et la deuxième ou les autres plaque(s) de support présente(nt) dans les coins des évidements (3) pour les pattes, qui sont constituées de sections de patte (5), de telle sorte que les sections de patte (5) correspondantes sont alignées et les têtes (6) des sections de patte basses (5) respectives et les pieds (7) des sections de patte (5) hautes respectives peuvent être reliées les uns à l'intérieur des autres, paire par paire, de manière à obtenir un assemblage amovible, **caractérisé en ce que** les pattes (4) présentent, au niveau des extrémités supérieures, respectivement un élément de maintien de plaque (15) en saillie sur le côté, permettant de recevoir les plaques de support (2).

2. Dispositif selon la revendication 1, **caractérisé en ce que** l'assemblage facilement amovible des pattes (4) est réalisé par conjugaison de formes.

3. Dispositif selon la revendication 1 ou 2, **caractérisé en ce qu'**au moins une des paires de sections de patte (5) d'une patte (4) comporte des moyens de verrouillage permettant de sécuriser l'assemblage amovible en soi, des moyens de verrouillage étant de préférence, prévus au niveau des pieds (7) et des têtes (6) des sections de patte (5) d'au moins une autre patte (4).

4. Dispositif selon la revendication 3, **caractérisé en ce que** les moyens de verrouillage sont configurés sous la forme d'un insert d'encliquetage (20) pouvant être inséré dans le pied (7) de l'une des sections de patte (5), lequel insert coopère avec un taquet (13) inséré dans la tête (6) de la section de patte (5) associée, l'insert d'encliquetage (20) pouvant de préférence être inséré dans le pied (7) par conjugaison de formes.

5. Dispositif selon la revendication 3, **caractérisé en ce que** les moyens de verrouillage coopèrent par conjugaison de formes, un taquet d'arrêt (27) étant prévu entre une douille (21) et le taquet (13), et coopérant avec un évidement d'encliquetage (14), ou un encliquetage à bille, ou une fermeture à baïonnette rotative dotée d'une douille configurée sous la forme d'une douille rotative, le taquet configuré de manière correspondante formant la deuxième partie des moyens de verrouillage.

6. Dispositif selon la revendication 3, **caractérisé en ce que** les moyens de verrouillage coopèrent par friction, la douille étant de préférence fendue et dotée de moyens de contraction et/ou le taquet étant fendu et doté de moyens d'écartement.

7. Dispositif selon l'une quelconque des revendications 4 à 6, **caractérisé en ce que** le taquet (13) est configuré sous la forme d'un gousset (10) pouvant être inséré dans la tête (6) configurée sous forme de profilé creux de la section de patte (5), lequel gousset présente l'élément de maintien de plaque (15) en saillie sur le côté.

8. Dispositif selon l'une quelconque des revendications 1 à 7, **caractérisé en ce que** l'élément de maintien de plaque (15) est doté d'un plateau porteur de plaque (17.1) disposé à l'extrémité, sur lequel repose le bord de la plaque de support.

9. Dispositif selon la revendication 8, **caractérisé en ce que** le plateau porteur de plaque (17.1) présente de préférence une ouverture (19) afin de fixer la plaque de support déposée, dans laquelle ouverture mord la saillie disposée sur la face inférieure de la plaque de support (2), qui est configuré sous la forme d'un plateau de serrage de plaque (17.2) situé à l'extrémité, lequel entoure le bord de la plaque de support.

10. Dispositif selon l'une quelconque des revendications 4 à 9, **caractérisé en ce que** l'insert d'encliquetage (20) est configuré avec des barres de raccord (20.1) et un logement de taquet (21) et/ou le gousset (10) avec l'élément de maintien de plaque (15) est configuré en une seule pièce sous la forme d'une pièce moulée par pression métallique ou d'une pièce moulée par injection en matière plastique.

11. Dispositif selon l'une quelconque des revendications 1 à 10, **caractérisé en ce que** l'une des plaques de support (2) présente au moins un élément de préhension au niveau du bord, de préférence deux éléments de préhension sur les faces opposées l'une à l'autre, l'élément de préhension au niveau du bord étant de préférence formé par un trou de préhension (31) ménagé dans la face correspondante de la plaque de support (2) ou par un évidement (32) ménagé dans la face correspondante de la plaque de support (2), au travers duquel est guidée une barre de préhension (33).

12. Dispositif selon l'une quelconque des revendications 1 à 11, **caractérisé en ce que** les pieds (7) de la section de patte la plus basse (5) d'une patte (4) sont dotés d'un tampon pouvant être inséré dans ceux-ci afin de recouvrir la douille, qui est de préférence configuré sous la forme d'un pied de positionnement au moins sur l'une des pattes.

13. Dispositif selon la revendication 12, **caractérisé en ce que** les tampons devant être insérés dans les pieds (7) sont dotés de roues, de préférence de roulettes pour meubles.
